# FASCICULE DE BREVET EUROPEEN

(11) **EP 2 002 866 B1**
(45) Date de publication et mention de la délivrance du brevet: **12.05.2010**
(21) Numéro de dépôt: 08010511.7
(22) Date de dépôt: 10.06.2008
(51) Int. Cl.: A63B 5/08

(54) **Un élément pour piste de tumbling**
Element für eine Tumbling-Bahn
Element for a tumbling track

(30) Priorité: 11.06.2007 FR 0704130
(43) Date de publication de la demande: 17.12.2008
(73) Titulaire: Janssen-Fritsen Holding B.V., 5709 AE Helmond (NL)
(72) Inventeur: Miceli, Olivier, 13012 Marseille (FR)
(74) Mandataire: Algemeen Octrooi- en Merkenbureau

(56) Documents cités:
- FR-A- 2 414 340
- SE-C2- 526 997

## Description

La présence invention concerne un élément pour piste de tumbling. Les piste de tumbling sont destinées à la gymnastique acrobatique et doivent être conformes à des normes fédérales internationales.

Les pistes de tumbling sont linéaires et se composent d'une piste de dix mètres de prise d'élan pour le gymnaste, vingt cinq mètres sur deux mètres de large de piste dynamique où évolue le gymnaste et une aire de réception très souple de six mètres de long et trois mètres de large en fin de piste dynamique.

Ces pistes dynamiques sont généralement constituées de plusieurs éléments identiques comportant un châssis muni de longerons supportant des profilés dynamiques tel que tubes en fibre de verre, ces derniers étant positionnés perpendiculairement à l'axe longitudinal de la piste, l'ensemble étant recouvert par un tapis linéaire de la longueur de la piste. L'installation de telle piste de tumbling est longue, fastidieuse et coûteuse, notamment au niveau des profilés dynamiques, leurs installation est complexe lors du montage et ils ne peuvent être changés qu'en démontant complètement le châssis, ils sont donc la plupart du temps montés d'usine avec le châssis, ce qui rend le transport chez le client beaucoup plus coûteux. De plus ces pistes de tumbling ont toutes une souplesse définie ne permettant pas de s'adapter au poids du sportif évoluant dessus.

Le document SE 526,997 C2 décrit un élément pour piste de tumbling destiné à la pratique de sport acrobatique, constitué d'un châssis équipé de longerons supportant les extrémités des profilés dynamiques tel que tubes en fibre de verre.

L'objet de l'invention a pour but de supprimer tous ces inconvénients.

La présente invention est un élément pour piste de tumbling destiné à la pratique de sport acrobatique, constitué d'un châssis équipé de longerons supportant les extrémités des profilés dynamiques tel que tubes en fibre de verre, caractérisé en ce que les longerons du châssis comportent des moyens de maintien des extrémités des profilés dynamiques permettant d'installer ou de désinstaller n'importe lequel de ces derniers lorsque le châssis est monté.

Ces dits moyens de maintien des profilés dynamiques sont des encoches ouvertes sur le dessus et aptes à maintenir les profilés dynamiques par rapport au sens longitudinal de la piste. Une autre caractéristique est que le châssis comporte des butées latérales étant aptes à contenir latéralement les profilés dynamiques par rapport au châssis et que ces dites butées latérales sont d'une hauteur apte à contenir latéralement un tapis linéaire. Il se caractérise ensuite par le fait que le châssis comporte au moins un moyen de pression appuyant au moins sur le dessus des profilés dynamiques et qu'il est réalisé par un élastique gainé linéaire passant par les moyens d'attaches, ces derniers étant plus bas que la partie supérieure des profilés élastiques. 5 Dans un mode de réalisation préférentiel les encoches et les butées latérales sont réalisées en au moins deux parties.

Le résultat obtenu avec cette invention est un élément pour piste de tumbling permettant un montage et démontage très rapide des profilés dynamiques, permettant donc d'en changer rapidement un ou plusieurs sans avoir à démonter complètement le châssis. On peut ainsi enlever des profilés dynamiques selon un pas régulier afin d'assouplir la piste de tumbling pour des sportifs de poids plus faible.

La description qui va suivre est faite à titre d'exemple indicatif et non limitatif au regard des dessins annexés sur lesquels :
La figure 1 montre une vue en perspective d'une piste de tumbling complète.
La figure 2 montre en perspective une partie du châssis de la piste dynamique sans le tapis linéaire.

Sur la figure 1 on voit la piste d'élan (1) où s'élancent les acrobates, la piste dynamique (2) où le sportif effectue ses acrobaties et l'aire de réception (3) souple et amortissant, assurant la réception du sportif pour sa dernière figure acrobatique en fin de piste.

La figure 2 montre en perspective une partie du châssis sans le tapis linéaire de dessus. On voit une partie du socle (4) et du longeron (5) formant le châssis. Le longeron (5) est réalisé en bois en trois parties collées, la partie support (6), la butée latérale (7), la partie (9) comportant les encoches (10) ouvertes sur le dessus aptes à recevoir par dessus les profilés dynamiques (11). La butée latérale (7) contient les profilés dynamiques (11) à l'intérieur du châssis, et on remarque aussi qu'elle possède une hauteur suffisante pour contenir également le tapis linéaire. La partie (9) comporte aussi le moyen d'attache (13) du moyen de pression (12). Ce moyen de pression élastique (12) est réalisé dans ce mode de réalisation par un élastique gainé linéaire passant par les moyens d'attaches (13). Ces derniers étant plus bas que la partie supérieure des profilés élastiques (11) cela permet donc au moyen de pression (12) d'appliquer une pression sur le dessus de chaque profilé dynamique (11). Les moyens d'attaches (13) peuvent être de simple vis ou des encoches usinées dans la partie (9). Dans ce mode de réalisation l'ensemble du châssis est réalisé en bois mais peut être réalisé en tout autre matériau rigide et résistant.

## Revendications

1. Elément pour piste de tumbling destiné à la pratique de sport acrobatique, constitué d'un châssis équipé de longerons (5) supportant les extrémités des profilés dynamiques (11) tel que tubes en fibre de verre, **caractérisé en ce que** les longerons (5) du châssis comportent des moyens de maintien des extrémités des profilés dynamiques (11) permettant d' installer ou de désinstaller n'importe lequel de ces derniers lorsque le châssis est monté.

2. Elément selon la revendication 1 **caractérisé en ce que** les moyens de maintien des profilés dynamiques (11) sont des encoches (10) ouvertes sur le dessus et aptes à maintenir les profilés dynamiques (11) par rapport au sens longitudinal de la piste.

3. Elément selon l'une quelconque des revendications précédentes **caractérisé en ce que** le châssis comporte des butées latérales (7) étant aptes à contenir latéralement les profilés dynamiques (11) par rapport au châssis.

4. Elément selon l'une quelconque des revendications précédentes **caractérisé en ce que** le châssis comporte au moins un moyen de pression (12) appuyant au moins sur le dessus des profilés dynamiques (11).

5. Elément selon la revendication 3 ou la revendication 4 prise en combinaison avec la revendication 3, **caractérisé en ce que** les butées latérales (7) sont d'une hauteur apte à contenir latéralement un tapis linéaire.

6. élément selon la revendication 3 prise en combinaison avec la revendication 2, ou selon l'une des revendications 4 à 5 prises en combinaison avec les revendications 2 et 3, **caractérisé en ce que** les encoches (10) et les butées latérales (7) sont réalisées en au moins deux parties.

7. Elément selon la revendication 4, ou selon l'une des revendications 5 à 6 prises en combinaison avec la revendication 4, **caractérisé en ce que** le moyen de pression (12) est réalisé par un élastique gainé linéaire passant par les moyens d'attaches (13), ces derniers étant plus bas que la partie supérieure des profilés élastiques (11).

## Claims

1. Element for a tumbling track which is designed for practising acrobatic sport, consisting of a frame equipped with side members (5) which support the ends of the dynamic profiles (11) such as glass fibre tubes, **characterised in that** the side members (5) of the frame comprise means for retention of the ends of the dynamic profiles (11) which make it possible to install or uninstall any of the latter when the frame is assembled.

2. Element according to claim 1, **characterised in that** the means for retention of the dynamic profiles (11) are notches (10) which are open at the top and can retain the dynamic profiles (11) relative to the longitudinal direction of the track.

3. Element according to either of the preceding claims, **characterised in that** the frame comprises lateral stops (7) which can contain the dynamic profiles (11) laterally relative to the frame.

4. Element according to any one of the preceding claims, **characterised in that** the frame comprises at least one pressure means (12) which is supported at least on top of the dynamic profiles (11).

5. Element according to claim 3 or claim 4 taken in combination with claim 3, **characterised in that** the lateral stops (7) have a height which can contain a linear mat laterally.

6. Element according to claim 3 taken in combination with claim 2, or according one of claims 4 or 5 taken in combination with claims 2 and 3, **characterised in that** the notches (10) and the lateral stops (7) are produced in at least two parts.

7. Element according to claim 4, or according to one of claims 5 or 6 taken in combination with claim 4, **characterised in that** the pressure means (12) consists of a linear sheathed elastic which passes via attachment means (13), the latter being lower than the upper part of the elastic profiles (11).

## Patentansprüche

1. Element für eine zur Ausübung akrobatischen Sports vorgesehene Tumblingbahn, das aus einem Rahmen besteht, der mit Längsträgern (5) versehen ist, die die Enden der dynamischen Profile (11), wie etwa Glasfaserrohre, stützen, **dadurch gekennzeichnet, dass** die Längsträger (5) des Rahmens Mittel zum Halten der Enden der dynamischen Profile (11) aufweisen, mit denen es möglich ist, ein beliebiges dynamisches Profil anzubringen oder abzunehmen, wenn der Rahmen montiert ist.

2. Element nach Anspruch 1, **dadurch gekennzeichnet, dass** die Mittel zum Halten der dynamischen Profile (11) Einkerbungen (10) sind, die an der Oberseite offen und dazu geeignet sind, die dynamischen Profile (11) in Bezug auf die Längsrichtung der Bahn zu halten.

3. Element nach einem der vorhergehenden Ansprüche, **dadurch gekennzeichnet, dass** der Rahmen seitliche Anschläge (7) aufweist, die dazu geeignet sind, die dynamischen Profile (11) in Bezug auf den Rahmen seitlich zu begrenzen.

4. Element nach einem der vorhergehenden Ansprüche, **dadurch gekennzeichnet, dass** der Rahmen mindestens ein Andrückmittel (12) aufweist, das zumindest auf die Oberseite der dynamischen Profile (11) drückt.

5. Element nach Anspruch 3 oder Anspruch 4 in Kombination mit Anspruch 3, **dadurch gekennzeichnet, dass** die seitlichen Anschläge (7) so hoch sind, dass sie eine lineare Matte seitlich begrenzen können.

6. Element nach Anspruch 3 in Kombination mit Anspruch 2 oder nach einem der Ansprüche 4 bis 5 in Kombination mit den Ansprüchen 2 und 3, **dadurch gekennzeichnet, dass** die Einkerbungen (10) und die seitlichen Anschläge (7) aus mindestens zwei Teilen bestehen.

7. Element nach Anspruch 4 oder nach einem der Ansprüche 5 bis 6 in Kombination mit Anspruch 4, **dadurch gekennzeichnet, dass** das Andrückmittel (12) durch ein lineares ummanteltes Gummiband gebildet ist, das sich an den Befestigungsmitteln (13) vorbei erstreckt, wobei die Befestigungsmittel tiefer angeordnet sind als der obere Abschnitt der elastischen Profile (11).
